# EUROPÄISCHE PATENTANMELDUNG

(11) **EP 4 714 883 A1**
(43) Veröffentlichungstag der Anmeldung: **25.03.2026**
(21) Anmeldenummer: 25197461.4
(22) Anmeldetag: 21.08.2025
(51) Int. Cl.: B65H 51/22, B65H 63/06, D04B 15/48

(54) **KNOTENFÄNGER FÜR TEXTILMASCHINEN**

(30) Priorität: 19.09.2024 DE 102024126937
(71) Anmelder: Memminger-IRO GmbH, 72280 Dornstetten (DE)
(72) Erfinder: Kleindorp, Markus, 72297 Seewald (DE)
(74) Vertreter: Paul & Albrecht Patentanwälte PartG mbB

(57) **Zusammenfassung**

Die vorliegende Erfindung betrifft einen Knotenfänger (9) für Textilmaschinen, insbesondere für Strickmaschinen, umfassend ein Basisteil (18), das einen Befestigungsabschnitt (19) und einen Knotenfängerabschnitt (20) bildet, wobei der Knotenfängerabschnitt (20) eine randseitig zugängliche, schlitzartig ausgebildete Fadendurchführöffnung (24) aufweist, die endseitig einen sich insbesondere geradlinig erstreckenden ersten Öffnungsabschnitt (25) mit einer über die Länge des ersten Öffnungsabschnitts (25) konstanten ersten Schlitzbreite (b₁), die, an die Stärke (s_{F}) eines Fadens (F) angepasst oder anpassbar ist, und einen zweiten Öffnungsabschnitt (26) bildet, der sich ausgehend vom ersten Öffnungsabschnitt (25) bis zum Rand des Knotenfängerabschnitts (20) erstreckt, eine sich über die Länge des zweiten Öffnungsabschnitts (26) ändernde zweite Schlitzbreite (b₂) aufweist, wobei die zweite Schlitzbreite (b₂) des zweiten Öffnungsabschnitts (26) im Bereich eines freien Endes eines am Basisteil (18) ausgebildeten zungenartigen Vorsprungs (28) minimal ist.

## Beschreibung

Die vorliegende Erfindung betrifft einen Knotenfänger für Textilmaschinen, insbesondere für Strickmaschinen, umfassend ein aus einem Blechzuschnitt gleichmäßiger Blechstärke hergestelltes Basisteil, das einen Befestigungsabschnitt und einen Knotenfängerabschnitt bildet, wobei der Knotenfängerabschnitt eine randseitig zugängliche, schlitzartig ausgebildete Fadendurchführöffnung aufweist, die endseitig einen sich insbesondere geradlinig erstreckenden ersten Öffnungsabschnitt mit einer über die Länge des ersten Öffnungsabschnitts konstanten ersten Schlitzbreite, die, den Knotenfängerabschnitt in einer Fadendurchlaufrichtung betrachtend, an die Stärke eines den ersten Öffnungsabschnitt während des bestimmungsgemäßen Betriebs der Textilmaschine durchlaufenden Fadens angepasst oder anpassbar ist, und einen zweiten Öffnungsabschnitt bildet, der sich ausgehend vom ersten Öffnungsabschnitt bis zum Rand des Knotenfängerabschnitts erstreckt, um den Faden in den ersten Öffnungsabschnitt einzufädeln, wobei der zweite Öffnungsabschnitt, den Knotenfängerabschnitt in der Fadendurchlaufrichtung betrachtend, eine sich über die Länge des zweiten Öffnungsabschnitts ändernde zweite Schlitzbreite aufweist.

Zur Sicherung eines ordnungsgemäßen Betriebs von Textilmaschinen und der Herstellung qualitativ hochwertiger Textilware ist es im Stand der Technik bekannt, einen Faden auf seinem Weg von einer Spule zum Bearbeitungsort an der Textilmaschine durch einen sogenannten Knotenfänger zu führen. Dieser ist derart ausgestaltet, dass er nicht von Verunreinigungen des Fadens, insbesondere in Form von Knoten vorbestimmter Größe, passiert werden kann.

Eine bekannte Ausführungsform eines solchen Knotenfängers ist beispielsweise Bestandteil eines von der Anmelderin unter der Produktbezeichnung "MPF P" vertriebenen Fadenliefergerätes, das auch als Fournisseur bezeichnet wird. Dieser Knotenfänger besteht aus einem einteilig aus einem Blechzuschnitt gleichmäßiger Blechstärke hergestellten Basisteil, das einen Befestigungsabschnitt zur Befestigung des Knotenfängers an einem Fadenliefergerät und einen Knotenfängerabschnitt bildet, wobei der Befestigungsabschnitt und der Knotenfängerabschnitt senkrecht zueinander angeordnet sind. Der Knotenfängerabschnitt umfasst eine randseitig zugängliche, schlitzartig ausgebildete Fadendurchführöffnung, die endseitig einen sich geradlinig erstreckenden Öffnungsabschnitt und einen sich zumindest bereichsweise quer zu dem ersten Öffnungsabschnitt erstreckenden zweiten Öffnungsabschnitt bildet. Der erste Öffnungsabschnitt weist eine über die Länge des ersten Öffnungsabschnitts konstante erste Schlitzbreite auf, die, den Knotenfängerabschnitt in einer Fadendurchlaufrichtung betrachtend, an die Stärke eines den ersten Öffnungsabschnitt während des bestimmungsgemäßen Betriebs der Textilmaschine durchlaufenden Fadens angepasst ist. Entsprechend bleiben Knoten, deren Durchmesser größer als die Schlitzbreite ist, am Knotenfängerabschnitt hängen und lassen den Faden reißen. Somit kann ein Knoten den Bearbeitungsort an der Textilmaschine nicht erreichen. Der zweite Öffnungsabschnitt dient dazu, den Faden in den ersten Öffnungsabschnitt einzufädeln.

Während des Betriebs eines Fournisseurs läuft der Faden vor dem Knotenfänger ungebremst bis schwach gebremst von der Spule in Richtung des Fournisseurs. Es können sich Fadenüberschuss oder Schlaufen im Faden bilden, was dazu führen kann, dass der Faden ungewollt aus der Fadendurchführöffnung herausspringt.

Ausgehend von diesem Stand der Technik ist es eine Aufgabe der vorliegenden Erfindung, einen Knotenfänger der eingangs genannten Art mit verbessertem Aufbau zu schaffen.

Zur Lösung dieser Aufgabe schafft die vorliegende Erfindung einen Knotenfänger für Textilmaschinen, insbesondere für Strickmaschinen, umfassend ein aus einem Blechzuschnitt gleichmäßiger Blechstärke hergestelltes Basisteil, das einen Befestigungsabschnitt und einen Knotenfängerabschnitt bildet, wobei der Knotenfängerabschnitt eine randseitig zugängliche, schlitzartig ausgebildete Fadendurchführöffnung aufweist, die endseitig einen sich insbesondere geradlinig erstreckenden ersten Öffnungsabschnitt mit einer über die Länge des ersten Öffnungsabschnitts konstanten ersten Schlitzbreite, die, den Knotenfängerabschnitt in einer Fadendurchlaufrichtung betrachtend, an die Stärke eines den ersten Öffnungsabschnitt während des bestimmungsgemäßen Betriebs der Textilmaschine durchlaufenden Fadens angepasst oder anpassbar ist, und einen zweiten Öffnungsabschnitt bildet, der sich ausgehend vom ersten Öffnungsabschnitt bis zum Rand des Knotenfängerabschnitts erstreckt, um den Faden in den ersten Öffnungsabschnitt einzufädeln, wobei der zweite Öffnungsabschnitt, den Knotenfängerabschnitt in der Fadendurchlaufrichtung betrachtend, eine sich über die Länge des zweiten Öffnungsabschnitts ändernde zweite Schlitzbreite aufweist, dadurch gekennzeichnet, dass die zweite Schlitzbreite des zweiten Öffnungsabschnitts im Bereich eines freien Endes eines am Basisteil ausgebildeten zungenartigen Vorsprungs minimal ist. Der erfindungsgemäß vorgesehene Vorsprung bildet eine Fadensperre, die einem ungewollten Ausfädeln des Fadens aus der Fadendurchführöffnung effektiv entgegenwirkt. Der zweite Öffnungsabschnitt erstreckt sich bevorzugt zumindest bereichsweise quer zum ersten Öffnungsabschnitt.

Vorteilhaft ist der Vorsprung bezogen auf angrenzende Bereiche des Basisteils aufwärts oder abwärts gebogen. Insbesondere ist eine Neigung, die der Vorsprung bezogen auf angrenzende Bereiche des Basisteils aufweist, derart gewählt, dass, den Knotenfängerabschnitt in einer Fadendurchlaufrichtung betrachtend, die minimale zweite Schlitzbreite kleiner als die erste Schlitzbreite des ersten Öffnungsabschnitts der Fadendurchführöffnung ist, und dass, den Knotenfängerabschnitt senkrecht zur Fadendurchlaufrichtung betrachtend, ein minimaler Abstand zwischen dem freien Ende des Vorsprungs und dem dem Vorsprung gegenüberliegenden Bereich des Basisteils größer als die erste Schlitzbreite oder gleich der ersten Schlitzbreite des ersten Öffnungsabschnitts der Fadendurchführöffnung ist. Entsprechend kann der Vorsprung beim Einfädeln des Fadens leicht überwunden werden, indem der Faden beim Einfädeln in einem geeigneten Winkel quer zur Fadendurchlaufrichtung gezogen wird. Ein Ausfädeln des Fadens wird indes sicher verhindert, solange sich dieser im Bereich der Fadendurchführöffnung in Fadendurchlaufrichtung erstreckt.

Bevorzugt ist der Vorsprung benachbart zum ersten Öffnungsabschnitt und somit möglichst nahe an diesem angeordnet. Insbesondere erstreckt sich der Vorsprung quer zum ersten Öffnungsabschnitt. Entsprechend wird der Faden durch den Vorsprung am Verlassen des ersten Öffnungsabschnitts gehindert, der durch den der Faden während des ordnungsgemäßen Betriebs der Textilmaschine geführt ist.

Vorteilhaft bildet das Basisteil einen zum Anfang des zweiten Öffnungsabschnitts führenden, als Einfädelhilfe dienenden Führungssteg, wodurch das Einfädeln eines Fadens vereinfacht wird.

Gemäß einer Ausgestaltung der vorliegenden Erfindung ist ein Einstellteil vorgesehen, das an dem Basisteil im Bereich des Knotenfängerabschnitts drehbar und in vorbestimmten Drehpositionen arretierbar gehalten und derart ausgebildet ist, dass der erste Öffnungsabschnitt der Fadendurchführöffnung gemeinsam durch das Basisteil und das Einstellteil gebildet wird, wobei die erste Schlitzbreite des ersten Öffnungsabschnitts durch entsprechende Wahl der Drehposition des Einstellteils veränderbar ist. Dank eines solchen Einstellteils lässt sich die erste Schlitzbreite an unterschiedliche Fadendurchmesser anpassen. Ein ständiges Tauschen des Knotenfängers in Abhängigkeit von der verwendeten Fadenstärke ist entsprechend nicht erforderlich.

Vorteilhaft ist das Einstellteil aus einem Blechzuschnitt gleichmäßiger Blechstärke hergestellt. Somit lässt sich das Einstellteil einfach und preiswert fertigen.

An dem Basisteil und an dem Einstellteil sind bevorzugt einander zugeordnete Arretiermittel vorgesehen, insbesondere in Form eines von dem Basisteil in Richtung des Einstellteils vorstehenden Arretiervorsprungs und mehrerer an dem Einstellteil vorgesehenen Arretieröffnungen, in welche der Arretiervorsprung in Abhängigkeit von der Drehposition einrastet.

Bevorzugt weist/weisen zumindest ein Blechzuschnitt, insbesondere alle Blechzuschnitte, eine Blechstärke zwischen 0,3 und 0,7 mm auf und/oder ist/sind aus rostfreiem Stahl hergestellt.

Weitere Merkmale und Vorteile der vorliegenden Erfindung werden anhand der nachfolgenden Beschreibung unter Bezugnahme auf die beiliegende Zeichnung deutlich. Darin ist
- Figur 1: eine schematische Seitenansicht eines Fadenliefergerätes;
- Figur 2: eine schematische perspektivische Ansicht eines Knotenfängers gemäß einer ersten Ausführungsform der vorliegenden Erfindung;
- Figur 3: eine Draufsicht des in Figur 2 dargestellten Knotenfängers;
- Figur 4: eine Seitenansicht des in Figur 2 dargestellten Knotenfängers in Richtung des Pfeils IV in Figur 3;
- Figur 5: eine Seitenansicht des in Figur 2 dargestellten Knotenfängers in Richtung des Pfeils V in Figur 3;
- Figur 6: eine schematische perspektivische Ansicht eines Knotenfängers gemäß einer zweiten Ausführungsform der vorliegenden Erfindung;
- Figur 7: eine Draufsicht des in Figur 6 dargestellten Knotenfängers;
- Figur 8: eine Seitenansicht des in Figur 6 dargestellten Knotenfängers in Richtung des Pfeils VIII in Figur 7;
- Figur 9: eine Seitenansicht des in Figur 6 dargestellten Knotenfängers in Richtung des Pfeils IX in Figur 7;
- Figur 10: eine schematische perspektivische Ansicht eines Knotenfängers gemäß einer dritten Ausführungsform der vorliegenden Erfindung;
- Figur 11: eine Draufsicht des in Figur 10 dargestellten Knotenfängers;
- Figur 12: eine Seitenansicht des in Figur 10 dargestellten Knotenfängers in Richtung des Pfeils XII n Figur 11;
- Figur 13: eine Seitenansicht des in Figur 10 dargestellten Knotenfängers in Richtung des Pfeils XIII in Figur 11;
- Figur 14: eine schematische perspektivische Ansicht eines Knotenfängers gemäß einer vierten Ausführungsform der vorliegenden Erfindung;
- Figur 15: eine Draufsicht des in Figur 14 dargestellten Knotenfängers;
- Figur 16: eine Seitenansicht des in Figur 14 dargestellten Knotenfängers in Richtung des Pfeils XVI in Figur 15;
- Figur 17: eine Seitenansicht des in Figur 14 dargestellten Knotenfängers in Richtung des Pfeils XVII in Figur 15; und
- Figur 18: eine Explosionsansicht des in Figur 14 dargestellten Knotenfängers.

Gleiche Bezugsziffern beziehen sich nachfolgend auf gleiche oder gleichartige Bauteile oder Bauteilbereiche.

Figur 1 zeigt ein Fadenliefergerät 1, das dazu dient, einer nicht näher dargestellten Textilmaschine, beispielsweise einer Rundstrickmaschine oder dergleichen, einen Faden F zuzuführen, wobei der Faden F das Fadenliefergerät 1 in einer in Figur 1 durch den Pfeil X gekennzeichneten Fadendurchlaufrichtung durchläuft. Das Fadenliefergerät 1 umfasst eine Trageinheit 2 mit einer Befestigungsklemme 3. Ferner weist das Fadenliefergerät 1 ein Fadenlieferrad 4 auf, das an einem unteren Ende einer sich durch die Trageinheit 2 erstreckenden und in der Trageinheit 2 gelagerten Welle 5 angeordnet ist. Auf der Welle 5 sind vorliegend zwei Riemenscheiben 6 und eine nicht im Detail dargestellte Schaltkupplung mit einer Handhabe 7 angeordnet. In Fadendurchlaufrichtung X vor dem Fadenlieferrad 4, d. h. im Einlauf des Fadenliefergerätes 1, sind eine Einlauföse 8, ein erfindungsgemäß ausgestalteter Knotenfänger 9, eine Fadenbremse 10 und ein Einlauffühler 11 an der Trageinheit 2 angeordnet. Die Trageinheit 2 umfasst einen Tragarm 12 und ein Gehäuse mit einem ersten Gehäuseteil 13 und einem zweiten Gehäuseteil 14. In Fadendurchlaufrichtung X nach dem Fadenlieferrad 4, d. h. im Auslauf des Fadenliefergerätes 1, sind aufeinanderfolgend ein erstes Fadenleitelement und ein zweites Fadenleitelement an der Trageinheit 2 angeordnet. Die Fadenleitelemente sind dazu ausgebildet, den von dem Fadenlieferrad gelieferten Faden F zu führen. Das erste Fadenleitelement hinter dem Fadenlieferrad 4 ist als ein Abzugselement 15 und das zweite Fadenleitelement als ein Auslaufelement 16 ausgebildet. Das Fadenliefergerät 1 ist mit einem Auslauffühler 17 versehen, der an der Trageinheit 2 um eine Drehachse drehbar gelagert ist.

Die Figuren 2 bis 5 zeigen einen Knotenfänger 9 gemäß einer ersten Ausführungsform der vorliegenden Erfindung. Dieser besteht aus einem Basisteil 18, das aus einem insbesondere aus rostfreiem Stahl gefertigten Blechzuschnitt gleichmäßiger Blechstärke s gebogen ist, die bevorzugt in einem Bereich zwischen 0,3 und 0,7 mm liegt. Das Basisteil 18 umfasst bei der dargestellten Ausführungsform einen Befestigungsabschnitt 19, einen Knotenfängerabschnitt 20 und einen den Befestigungsabschnitt 19 mit dem Knotenfängerabschnitt 20 verbindenden Übergangsabschnitt 21, wobei die einzelnen Abschnitte jeweils durch Biegelinien 22 voneinander getrennt sind. Der Befestigungsabschnitt 19 ist dazu ausgebildet, den Knotenfänger 9 an dem Fadenliefergerät 1 zu befestigen. Der Übergangsabschnitt 21 dient dazu, den Befestigungsabschnitt 19 und den Knotenfängerabschnitt 20 relativ zueinander derart auszurichten, dass sich der Knotenfänger 9 in der in Figur 1 gezeigten Position an dem Fadenliefergerät 1 montieren lässt. Die Länge und die Biegewinkel des Übergangsabschnittes 21 sind entsprechend gewählt. Der Knotenfängerabschnitt 20 umfasst eine randseitig zugängliche, schlitzartig ausgebildete Fadendurchführöffnung 24, die endseitig einen ersten Öffnungsabschnitt 25 und einen sich an den ersten Öffnungsabschnitt 25 anschließenden, zum Rand hin offenen zweiten Öffnungsabschnitt 26 bildet. Der erste Öffnungsabschnitt 25 erstreckt sich vorliegend geradlinig und weist eine über seine Länge konstante ersten Schlitzbreite b₁ auf, die, den Knotenfängerabschnitt 20 in Fadendurchlaufrichtung X betrachtend, an die Stärke s_{F} des den ersten Öffnungsabschnitt 25 während des bestimmungsgemäßen Betriebs der Textilmaschine durchlaufenden Fadens F angepasst ist. Der zweite Öffnungsabschnitt 26 verbindet den ersten Öffnungsabschnitt 25 mit dem Rand des Knotenfängerabschnitts 20 und dient dazu, den Faden F in den ersten Öffnungsabschnitt 25 einzufädeln. Vorliegend ist der zweite Öffnungsabschnitt 26 L-Förmig ausgebildet, wobei sich der benachbart zum ersten Öffnungsabschnitt 25 angeordnete Schenkel der L-Form quer zum ersten Öffnungsabschnitt 25 erstreckt, diesen also nicht geradlinig fortsetzt. Zum Anfang des zweiten Schenkels führt ein als Einfädelhilfe dienender Führungssteg 27, der durch das Basisteil 18 ausgebildet ist. Der zweite Öffnungsabschnitt 26 weist eine zweite Schlitzbreite b₂ auf, die sich, den Knotenfängerabschnitt 20 in Fadendurchlaufrichtung X betrachtend, über die Länge des zweiten Öffnungsabschnitts 26 verändert. Sie ist im Bereich eines freien Endes eines am Basisteil 18 ausgebildeten zungenartigen Vorsprunges 28 minimal. Der Vorsprung 28 ist am Anfang des zweiten Öffnungsabschnitts 26 in Verlängerung des ersten Öffnungsabschnitts 25 angeordnet und erstreckt sich quer zum ersten Öffnungsabschnitt 25. Er ist vorliegend bezogen auf angrenzende Bereiche des Basisteils 18 abwärts gebogen. Dabei ist eine Neigung, die der Vorsprung 28 bezogen auf angrenzende Bereiche des Basisteils 18 aufweist, derart gewählt, dass, den Knotenfängerabschnitt 20 in Fadendurchlaufrichtung X betrachtend, die minimale zweite Schlitzbreite b₂ₘᵢₙ kleiner als die erste Schlitzbreite b₁ des ersten Öffnungsabschnitts 25 der Fadendurchführöffnung 24 ist, und dass, den Knotenfängerabschnitt 20 senkrecht zur Fadendurchlaufrichtung X betrachtend, ein minimaler Abstand a zwischen dem freien Ende des Vorsprungs 28 und dem dem Vorsprung 28 gegenüberliegenden Bereich des Basisteils 18 größer als die erste Schlitzbreite b₁ oder gleich der ersten Schlitzbreite b₁ des ersten Öffnungsabschnitts 25 der Fadendurchführöffnung 24 ist.

Zur Inbetriebnahme des Fadenliefergerätes 1 wird der Faden F in den Knotenfänger 9 eingefädelt. Hierzu wird der Faden F entlang des Führungsstegs 27 in den zweiten Öffnungsabschnitt 26 der Fadendurchführöffnung 24 bewegt. Vor Erreichen des Vorsprungs 28 wird der Faden F, die Figur 3 betrachtend, nach links weg vom freien Ende des Vorsprungs 28 gezogen und gespannt, so dass der Faden F den Vorsprung 28 Dank des minimalen Abstands a ohne Weiteres passieren kann, und dann weiter in den ersten Öffnungsabschnitt 25 bewegt. Bilden sich während des Betriebs des Fadenliefergerätes 1 Fadenüberschuss oder Schlaufen im Faden F, so bewegt sich der Faden F in Richtung des zweiten Öffnungsabschnitts 26 und prallt dort gegen den Vorsprung 28, wodurch ein Ausfädeln des Fadens F aus der Fadendurchführöffnung 24 verhindert wird.

Eine weitere Ausführungsform eines erfindungsgemäßen Knotenfängers 9 zeigen die Figuren 6 bis 9, dessen Ausgestaltung in großen Teilen derjenigen des in den Figuren 2 bis 5 dargestellten Knotenfängers 9 ähnelt. Ein Unterschied besteht darin, dass der abwärts gebogene Vorsprung 28 an einer Position inmitten des zweiten Öffnungsabschnitts 26 der Fadendurchführöffnung 24 ausgebildet ist.

Die Figuren 10 und 13 zeigen einen Knotenfänger 9 gemäß einer dritten Ausführungsform der vorliegenden Erfindung, dessen Ausgestaltung in großen Teilen derjenigen des in den Figuren 2 bis 5 dargestellten Knotenfängers 9 ähnelt. Ein Unterschied besteht darin, dass der abwärts gebogene Vorsprung 28 am Anfang des zweiten Öffnungsabschnitts 26 der Fadendurchführöffnung 24 in Verlängerung des Führungsstegs 27 ausgebildet ist.

Die Figuren 14 bis 18 zeigen eine vierte Ausführungsform eines erfindungsgemäßen Knotenfängers 9. Dieser umfasst neben dem Basisteil 18 ein vorliegend aus einem Blechzuschnitt gleichmäßiger Blechstärke hergestelltes Einstellteil 29, das in Draufsicht die Form eines Sechsecks aufweist. Der Blechzuschnitt ist insbesondere aus rostfreiem Stahl hergestellt und weist bevorzugt eine Blechstärke s zwischen 0,3 und 0,7 mm auf. Das Einstellteil 29 ist an dem Basisteil 18 im Bereich des Knotenfängerabschnitts 20 um eine Drehachse 30 drehbar und in vorbestimmten Drehpositionen arretierbar gehalten und derart ausgebildet, dass der erste Öffnungsabschnitt 25 der Fadendurchführöffnung 24 gemeinsam durch das Basisteil 18 und eine der Kanten des Einstellteils 29 gebildet wird, wobei die erste Schlitzbreite b₁ des ersten Öffnungsabschnitts 25 durch entsprechende Wahl der Drehposition des Einstellteils 29 veränderbar ist. Vorliegend ermöglichen die sechs Kanten des Einstellteils 29 die Einstellung sechs verschiedener Schlitzbreiten b₁ des ersten Öffnungsabschnitts 25. An dem Basisteil 18 und an dem Einstellteil 29 sind einander zugeordnete Arretiermittel 31 und 32 vorgesehen, vorliegend in Form eines von dem Basisteil 18 in Richtung des Einstellteils 29 vorstehenden Arretiervorsprungs und mehrerer an dem Einstellteil 29 vorgesehenen Arretieröffnungen, in welche der Arretiervorsprung in Abhängigkeit von der Drehposition einrastet. Der abwärts gebogene Vorsprung 28 ist bei dieser Ausführungsform ähnlich wie bei der ersten Ausführungsform am Anfang des zweiten Öffnungsabschnitts 26 in Verlängerung des ersten Öffnungsabschnitts 25 positioniert und erstreckt sich quer zum ersten Öffnungsabschnitt 25.

Es sollte klar sein, dass die zuvor beschriebenen Ausführungsformen des erfindungsgemäßen Knotenfängers nur als Beispiel dienen und nicht als einschränkend zu verstehen sind. Vielmehr sind Modifikationen und Änderungen möglich, ohne den durch die beiliegenden Ansprüche definierten Schutzbereich zu verlassen. So können beispielsweise die Ausbildung des Befestigungsabschnitts 19 und/oder des Übergangsabschnitts 21 variiert werden. Letzterer kann ggf. auch ganz wegfallen, so dass das Basisteil 18 nur einen Befestigungsabschnitt 19 und einen Knotenfängerabschnitt 20 aufweist. Ferner können die Vorsprünge 28 auch aufwärts gebogen sein. Ggf. kann auf ein Biegen der Vorsprünge 28 auch vollständig verzichtet werden.

**BEZUGSZIFFERNLISTE**

| | | | |
|---|---|---|---|
| 1 | Fadenliefergerät | 29 | Einstellteil |
| 2 | Trageinheit | 30 | Drehachse |
| 3 | Befestigungsklemme | 31 | Arretiermittel |
| 4 | Fadenlieferrad | 32 | Arretiermittel |
| 5 | Welle | F | Faden |
| 6 | Riemenscheibe | X | Fadendurchlaufrichtung |
| 7 | Handhabe | s | Blechstärke |
| 8 | Einlauföse | s_{F} | Fadenstärke |
| 9 | Knotenfänger | b₁ | Schlitzbreite |
| 10 | Fadenbremse | b₂ | Schlitzbreite |
| 11 | Einlauffühler | a | Abstand |
| 12 | Tragarm | | |
| 13 | erstes Gehäuseteil | | |
| 14 | zweites Gehäuseteil | | |
| 15 | Abzugselement | | |
| 16 | Auslaufelement | | |
| 17 | Auslauffühler | | |
| 18 | Basisteil | | |
| 19 | Befestigungsabschnitt | | |
| 20 | Knotenfängerabschnitt | | |
| 21 | Übergangsabschnitt | | |
| 22 | Biegelinie | | |
| 24 | Fadendurchführöffnung | | |
| 25 | erster Öffnungsabschnitt | | |
| 26 | zweiter Öffnungsabschnitt | | |
| 27 | Führungssteg | | |
| 28 | Vorsprung | | |

## Patentansprüche

1. Knotenfänger (9) für Textilmaschinen, insbesondere für Strickmaschinen, umfassend ein aus einem Blechzuschnitt gleichmäßiger Blechstärke (s) hergestelltes Basisteil (18), das einen Befestigungsabschnitt (19) und einen Knotenfängerabschnitt (20) bildet, wobei der Knotenfängerabschnitt (20) eine randseitig zugängliche, schlitzartig ausgebildete Fadendurchführöffnung (24) aufweist, die endseitig einen sich insbesondere geradlinig erstreckenden ersten Öffnungsabschnitt (25) mit einer über die Länge des ersten Öffnungsabschnitts (25) konstanten ersten Schlitzbreite (b₁), die, den Knotenfängerabschnitt (20) in einer Fadendurchlaufrichtung (X) betrachtend, an die Stärke (s_{F}) eines den ersten Öffnungsabschnitt (25) während des bestimmungsgemäßen Betriebs der Textilmaschine durchlaufenden Fadens (F) angepasst oder anpassbar ist, und einen zweiten Öffnungsabschnitt (26) bildet, der sich ausgehend vom ersten Öffnungsabschnitt (25) bis zum Rand des Knotenfängerabschnitts (20) erstreckt, um den Faden (F) in den ersten Öffnungsabschnitt (25) einzufädeln, wobei der zweite Öffnungsabschnitt (26), den Knotenfängerabschnitt (20) in der Fadendurchlaufrichtung (X) betrachtend, eine sich über die Länge des zweiten Öffnungsabschnitts (26) ändernde zweite Schlitzbreite (b₂) aufweist, **dadurch gekennzeichnet, dass** die zweite Schlitzbreite (b₂) des zweiten Öffnungsabschnitts (26) im Bereich eines freien Endes eines am Basisteil (18) ausgebildeten zungenartigen Vorsprungs (28) minimal ist.

2. Knotenfänger (9) nach Anspruch 1, **dadurch gekennzeichnet, dass** der Vorsprung (28) bezogen auf angrenzende Bereiche des Basisteils (18) aufwärts oder abwärts gebogen ist.

3. Knotenfänger (9) nach Anspruch 2, **dadurch gekennzeichnet, dass** eine Neigung, die der Vorsprung (28) bezogen auf angrenzende Bereiche des Basisteils (18) aufweist, derart gewählt ist, dass, den Knotenfängerabschnitt (20) in Fadendurchlaufrichtung (X) betrachtend, die minimale zweite Schlitzbreite (b₂ₘᵢₙ) kleiner als die erste Schlitzbreite (b₁) des ersten Öffnungsabschnitts (25) der Fadendurchführöffnung (24) ist, und dass, den Knotenfängerabschnitt (20) senkrecht zur Fadendurchlaufrichtung (X) betrachtend, ein minimaler Abstand (a) zwischen dem freien Ende des Vorsprungs (28) und dem dem Vorsprung (28) gegenüberliegenden Bereich des Basisteils (18) größer als die erste Schlitzbreite () oder gleich der ersten Schlitzbreite (b₁) des ersten Öffnungsabschnitts (25) der Fadendurchführöffnung (24) ist.

4. Knotenfänger (9) nach einem der vorhergehenden Ansprüche, **dadurch gekennzeichnet, dass** der Vorsprung (28) benachbart zum ersten Öffnungsabschnitt (25) angeordnet ist.

5. Knotenfänger (9) nach einem der vorhergehenden Ansprüche, **dadurch gekennzeichnet, dass** das Basisteil (18) einen zum Anfang des zweiten Öffnungsabschnitts (26) führenden, als Einfädelhilfe dienenden Führungssteg (27) bildet.

6. Knotenfänger (9) nach einem der vorhergehenden Ansprüche, **dadurch gekennzeichnet, dass** ein Einstellteil (29) vorgesehen ist, das an dem Basisteil (18) im Bereich des Knotenfängerabschnitts (20) drehbar und in vorbestimmten Drehpositionen arretierbar gehalten und derart ausgebildet ist, dass der erste Öffnungsabschnitt (25) der Fadendurchführöffnung (24) gemeinsam durch das Basisteil (18) und das Einstellteil (29) gebildet wird, wobei die erste Schlitzbreite (b₁) des ersten Öffnungsabschnitts (25) durch entsprechende Wahl der Drehposition des Einstellteils (29) veränderbar ist.

7. Knotenfänger (9) nach Anspruch 6, **dadurch gekennzeichnet, dass** das Einstellteil (29 aus einem Blechzuschnitt gleichmäßiger Blechstärke (s) hergestellt ist.

8. Knotenfänger (9) nach Anspruch 7, **dadurch gekennzeichnet, dass** an dem Basisteil (18) und an dem Einstellteil (29) einander zugeordnete Arretiermittel (31,32) vorgesehen sind, insbesondere in Form eines von dem Basisteil (18) in Richtung des Einstellteils (29) vorstehenden Arretiervorsprungs und mehrerer an dem Einstellteil (29) vorgesehenen Arretieröffnungen, in welche der Arretiervorsprung in Abhängigkeit von der Drehposition einrastet.

9. Knotenfänger (9) nach eine der vorhergehenden Ansprüche, **dadurch gekennzeichnet, dass** zumindest ein Blechzuschnitt, insbesondere alle Blechzuschnitte, eine Blechstärke zwischen 0,3 und 0,7 mm aufweisen und/oder aus rostfreiem Stahl hergestellt ist/sind.

## Geänderte Patentansprüche

### Geänderte Patentansprüche gemäss Regel 137(2) EPÜ.

1. Knotenfänger (9) für Textilmaschinen, insbesondere für Strickmaschinen, umfassend ein aus einem Blechzuschnitt gleichmäßiger Blechstärke (s) hergestelltes Basisteil (18), das einen Befestigungsabschnitt (19) und einen Knotenfängerabschnitt (20) bildet, wobei der Knotenfängerabschnitt (20) eine randseitig zugängliche, schlitzartig ausgebildete Fadendurchführöffnung (24) aufweist, die endseitig einen sich insbesondere geradlinig erstreckenden ersten Öffnungsabschnitt (25) mit einer über die Länge des ersten Öffnungsabschnitts (25) konstanten ersten Schlitzbreite (b₁), die, den Knotenfängerabschnitt (20) in einer Fadendurchlaufrichtung (X) betrachtend, an die Stärke (s_{F}) eines den ersten Öffnungsabschnitt (25) während des bestimmungsgemäßen Betriebs der Textilmaschine durchlaufenden Fadens (F) angepasst oder anpassbar ist, und einen zweiten Öffnungsabschnitt (26) bildet, der sich ausgehend vom ersten Öffnungsabschnitt (25) bis zum Rand des Knotenfängerabschnitts (20) erstreckt, um den Faden (F) in den ersten Öffnungsabschnitt (25) einzufädeln, wobei der zweite Öffnungsabschnitt (26), den Knotenfängerabschnitt (20) in der Fadendurchlaufrichtung (X) betrachtend, eine sich über die Länge des zweiten Öffnungsabschnitts (26) ändernde zweite Schlitzbreite (b₂) aufweist, wobei die zweite Schlitzbreite (b₂) des zweiten Öffnungsabschnitts (26) im Bereich eines freien Endes eines am Basisteil (18) ausgebildeten zungenartigen Vorsprungs (28) minimal ist, **dadurch gekennzeichnet, dass** der Vorsprung (28) bezogen auf angrenzende Bereiche des Basisteils (18) aufwärts oder abwärts gebogen ist.

2. Knotenfänger (9) nach Anspruch 1, **dadurch gekennzeichnet, dass** eine Neigung, die der Vorsprung (28) bezogen auf angrenzende Bereiche des Basisteils (18) aufweist, derart gewählt ist, dass, den Knotenfängerabschnitt (20) in Fadendurchlaufrichtung (X) betrachtend, die minimale zweite Schlitzbreite (b₂ₘᵢₙ) kleiner als die erste Schlitzbreite (b₁) des ersten Öffnungsabschnitts (25) der Fadendurchführöffnung (24) ist, und dass, den Knotenfängerabschnitt (20) senkrecht zur Fadendurchlaufrichtung (X) betrachtend, ein minimaler Abstand (a) zwischen dem freien Ende des Vorsprungs (28) und dem dem Vorsprung (28) gegenüberliegenden Bereich des Basisteils (18) größer als die erste Schlitzbreite () oder gleich der ersten Schlitzbreite (b₁) des ersten Öffnungsabschnitts (25) der Fadendurchführöffnung (24) ist.

3. Knotenfänger (9) nach einem der vorhergehenden Ansprüche, **dadurch gekennzeichnet, dass** der Vorsprung (28) benachbart zum ersten Öffnungsabschnitt (25) angeordnet ist.

4. Knotenfänger (9) nach einem der vorhergehenden Ansprüche, **dadurch gekennzeichnet, dass** das Basisteil (18) einen zum Anfang des zweiten Öffnungsabschnitts (26) führenden, als Einfädelhilfe dienenden Führungssteg (27) bildet.

5. Knotenfänger (9) nach einem der vorhergehenden Ansprüche, **dadurch gekennzeichnet, dass** ein Einstellteil (29) vorgesehen ist, das an dem Basisteil (18) im Bereich des Knotenfängerabschnitts (20) drehbar und in vorbestimmten Drehpositionen arretierbar gehalten und derart ausgebildet ist, dass der erste Öffnungsabschnitt (25) der Fadendurchführöffnung (24) gemeinsam durch das Basisteil (18) und das Einstellteil (29) gebildet wird, wobei die erste Schlitzbreite (b₁) des ersten Öffnungsabschnitts (25) durch entsprechende Wahl der Drehposition des Einstellteils (29) veränderbar ist.

6. Knotenfänger (9) nach Anspruch 5, **dadurch gekennzeichnet, dass** das Einstellteil (29 aus einem Blechzuschnitt gleichmäßiger Blechstärke (s) hergestellt ist.

7. Knotenfänger (9) nach Anspruch 6, **dadurch gekennzeichnet, dass** an dem Basisteil (18) und an dem Einstellteil (29) einander zugeordnete Arretiermittel (31,32) vorgesehen sind, insbesondere in Form eines von dem Basisteil (18) in Richtung des Einstellteils (29) vorstehenden Arretiervorsprungs und mehrerer an dem Einstellteil (29) vorgesehenen Arretieröffnungen, in welche der Arretiervorsprung in Abhängigkeit von der Drehposition einrastet.

8. Knotenfänger (9) nach eine der vorhergehenden Ansprüche, **dadurch gekennzeichnet, dass** zumindest ein Blechzuschnitt, insbesondere alle Blechzuschnitte, eine Blechstärke zwischen 0,3 und 0,7 mm aufweisen und/oder aus rostfreiem Stahl hergestellt ist/sind.
